# EUROPÄISCHE PATENTSCHRIFT

(11) **EP 3 333 106 B1**
(45) Veröffentlichungstag und Bekanntmachung des Hinweises auf die Patenterteilung: **22.05.2024**
(21) Anmeldenummer: 16203431.8
(22) Anmeldetag: 12.12.2016
(51) Int. Cl.: B65H 54/10, B65H 59/38, H01F 41/094

(54) **VERFAHREN ZUM WICKELN EINES WICKELGUTES UND WICKELMASCHINE**
METHOD FOR WINDING OF A COILED ITEM AND COILING MACHINE
PROCÉDÉ D'ENROULEMENT D'UN MATÉRIAU D'ENROULEMENT ET MACHINE À ENROULER

(43) Veröffentlichungstag der Anmeldung: 13.06.2018
(73) Patentinhaber: Siemens Aktiengesellschaft, 80333 München (DE)
(72) Erfinder: Karl, Stephan, 85072 Eichstätt (DE); Kerling, Sebastian, 91052 Erlangen (DE); Seelinger, Björn, 91054 Erlangen (DE)
(74) Vertreter: Siemens Patent Attorneys

(56) Entgegenhaltungen:
- EP-A1- 2 306 473
- EP-A1- 2 485 227
- EP-A2- 0 926 090
- EP-A2- 1 975 106
- EP-A2- 2 617 670
- WO-A1-2006/133662
- DE-A1- 10 154 823
- JP-A- S60 105 210

## Beschreibung

Verfahren zum Wickeln eines Wickelgutes, und Wickelmaschine Das Verfahren betrifft ein Verfahren zum Wickeln eines Wickelgutes. Weiter betrifft die Erfindung eine Wickelmaschine. Beim Wickeln eines Wickelgutes, insbesondere bei einem Draht oder einer Folie, auf einen Wickelkörper wird auf das Wickelgut regelmäßig eine Wickelspannung beaufschlagt. Die Wickelspannung entspricht hierbei der Kraft (pro Querschnittfläche), mit der das Wickelgut auf den Wickelkörper gewickelt wird. In modernen Vorrichtungen zum Wickeln eines Wickelgutes kann die Wickelspannung eingestellt werden. Mit anderen Worten ist die Wickelspannung die Zugspannung des Wickelgutes.

EP 2 485 227 A1 offenbart ein Verfahren zum Wickeln eines Wickelgutes gemäß dem Oberbegriff des Anspruchs 1 und eine Wickelmaschine gemäß dem Oberbegriff des Anspruchs 7.

EP 2 306 473 A1 beschreibt eine Drahtwickelmaschine und eine Regelung für eine solche Drahtwickelmaschine.

WO2006133662A1 zeigt ein Verfahren und eine Vorrichtung zur Regelung der Drahtspannung eines Spulenwickeldrahtes, bei dem eine vorbestimmte Verzögerungskraft auf den Spulenwickeldraht übertragen und die jeweilige Drahtspannung des Spulenwickeldrahtes während des Wickelprozesses erfasst wird.

JPS60105210A zeigt einen Bandantrieb EP926090A2 zeigt eine Wickelmaschine, bei der ein Controller eine Zuführ-Geschwindigkeit in Abhängigkeit von einer Geschwindigkeit beim Aufwickeln steuert.

EP2617670A2 zeigt ein Spannungsgerät, das Änderungen der Geschwindigkeit abfangen und eine Spannung auch bei Änderung der Geschwindigkeit eines Walzdrahtes konstant halten kann.

Gemäß dem derzeitigen Stand der Technik ist die Wickelspannung, insbesondere eine nicht konstante Wickelspannung, schwierig einstellbar.

Daher ist es Aufgabe der Erfindung, ein verbessertes Verfahren und eine verbesserte Vorrichtung zum Wickeln eines Wickelgutes bereitzustellen.

Insbesondere ist es Aufgabe der Erfindung, die Wickelspannung beim Wickelvorgang zu kontrollieren. Bevorzugt ist die Wickelspannung auf einen konstanten Wert einzustellen.

Die Aufgabe wird mit einem Verfahren gemäß Anspruch 1 gelöst.

Die Aufgabe wird weiter durch eine Wickelmaschine mit einer Steuereinrichtung gemäß Anspruch 7 gelöst.

Bei dem Verfahren zum Wickeln eines Wickelgutes, insbesondere zum Wickeln eines Drahtes oder einer Folie auf einen Wickelkörper mit nicht-kreisförmigem Querschnitt, wird das Wickelgut von einer Versorgungsrolle auf den Wickelkörper gewickelt. Das Verfahren weist zumindest folgende Schritte auf:
- Bereitstellung des Wickelgutes von der Versorgungsrolle,
- Aufwickeln des Wickelgutes auf den Wickelkörper,
   - wobei die Wickelspannung des Wickelgutes auf eine vorgegebene Wickelspannung einstellbar ist,
   - wobei die Wickelspannung durch eine Einstelleinheit auf die vorgegebene Wickelspannung eingestellt wird.

Der Erfindung liegt die Erkenntnis zu Grunde, dass eine freie Länge des Wickelgutes zwischen den Auflagepunkten des Wickelgutes auf dem Wickelgut und einer Umlenkrolle, von der aus das Wickelgut bewickelt wird, sich fortwährend ändert. Die Änderung ist insbesondere bei einem Wickelkörper mit einem nicht-kreisförmigen Querschnitt erheblich.

Darüber hinaus liegt der Erfindung die Erkenntnis zu Grunde, dass ein Wickelgut mit einer vorgesehenen Wickelspannung, die nicht notwendig zeitlich konstant ist, auf den Wickelkörper aufgewickelt werden soll. Bei vielen Anwendungen jedoch, wie dem Wickeln einer Batteriezelle, ist die Wickelspannung während des gesamten Wickelvorgangs möglichst konstant zu halten.

Unter einer Versorgungsrolle wird hier eine Einrichtung zur Aufbewahrung des Wickelgutes verstanden. Beispielhaft eine Drahtwolle oder eine Rolle, auf der die Folie aufgerollt ist. Das Wickelgut kann jedoch auch gestapelt vorliegen. Der Versorgungsrolle kann eine zweite Drehgeschwindigkeit zugeordnet werden, so dass die Versorgungsrolle das Wickelgut mit einer, der zweiten Drehgeschwindigkeit proportionalen Geschwindigkeit bereitstellt.

Die Erfindung ist besonders gut zum Umwickeln eines Wickelkörpers geeignet, der einen nicht-kreisförmigen Querschnitt und/oder einen nicht konstanten Durchmesser/Radius aufweist. Beispielhaft ist ein solcher Wickelkörper ellipsenförmig oder rechteckig geformt.

Besonders vorteilhaft werden mit dem hier vorgestellten Verfahren Batteriezellen oder Folienkondensatoren erzeugt.

Unter der Wickelspannung wird die Spannung des Wickelgutes verstanden. Eine Möglichkeit zur Definition der Wickelspannung ist die Kraft, welche auf das Wickelgut senkrecht zu seiner Querschnittfläche wirkt, dividiert durch die Querschnittfläche. Oft ist die Querschnittfläche konstant. Dann entspricht die Wickelspannung der Kraft, mit der das Wickelgut "beim Wickeln von dem sich drehenden Wickelkörper weg gezogen" wird.

Unter der vorgesehenen Wickelspannung wird die Wickelspannung verstanden, mit der das Wickelgut auf den Wickelkörper aufgewickelt werden soll. Die vorgesehene Wickelspannung kann als Funktion der Ausrichtung des Wickelkörpers dargestellt sein. Beispielhaft ist dies bei einer Wicklung eines Drahtes um einen eckigen Wickelkörper notwendig, um ein gutes Ergebnis zu erzielen.

Bevorzugt ist die Wickelspannung proportional der Krümmung des Wickelkörpers an dem Auflagepunkt des Wickelkörpers. Eine solche Proportionalität ist besonders vorteilhaft beim Wickeln von Metalldraht.

Es ist jedoch zu beachten, dass die Krümmung des Wickelkörpers aufgrund der schon aufgewickelten Materiallagen abnimmt. Die Einstelleinheit ist zur Einstellung der Wickelspannung ausgebildet. Das Wickelgut wird mit Hilfe der Einstelleinheit vor dem Aufwickeln auf den Wickelkörper beeinflusst.

Ergänzend zur Einstellung der Wickelspannung mit Hilfe der Einstelleinheit kann die Drehgeschwindigkeit des Wickelkörpers und/oder der Versorgungsrolle verändert werden.

Die Drehgeschwindigkeit wird durch die Antriebe eingestellt, welche mit Hilfe einer Steuereinrichtung für die Durchführung des Wickelvorgangs dienen.

Ein Computerprogrammprodukt ist auf einer Recheneinheit lauffähig und ist ausgebildet, um das Verfahren zum Wickeln eines Wickelgutes zu unterstützen.

Das Computerprogramm ist auf der Recheneinheit installiert und gespeichert. Zum Ablauf wird das Computerprogrammprodukt in den Arbeitsspeicher der Recheneinheit geladen und mit einem Prozessor ausgeführt. Beim Ablauf des Computerprogrammproduktes wird
- die freie Länge berechnet,
- Einstellungen für das jeweilige Stellglied berechnet und bereitgestellt,
- und/oder die Größen für den Wickelvorgang berechnet.

Die Berechnung und die Bereitstellung der Einstellungen erfolgt online an die Steuereinrichtung.

Das hier vorgestellte Verfahren weist eine Vielzahl von Vorteilen auf. Insbesondere
- eine einfache und genaue Einstellung der Wickelspannung,
- bei online-Berechnung von Parametern für die Einstelleinheit oder der Drehgeschwindigkeiten eine geringe Einrichtzeit,
- Beachtung von einem Biegemoment oder Zugmoment beim Wickelprozess einfach möglich sowie
- eine erheblich genauere Einstellung der Wickelspannung im Vergleich zum derzeitigen Stand der Technik.

Prinzipiell ist ein zweiter Auflagepunkt des Wickelgutes auf der letzten Umlenkrolle für das Wickelgut vor dem Wickelkörper lokalisiert.

Bei der Umlenkrolle ist diejenige Umlenkrolle gemeint, von der aus das Wickelgut zum Wickelkörper geführt wird.

Durch den nicht-kreisrunden Querschnitt des Wickelkörpers bedingt, ergibt sich je Umdrehung des Wickelkörpers eine variable freie Länge. Der Wegunterschied je Umdrehung des Wickelkörpers (Ausrichtung = 360°) ist vorteilhaft zu kompensieren, um die Wickelspannung des Wickelgutes konstant zu halten. Eine Wickelspannung wird auch als Bahnspannung oder Wickelgutspannung bezeichnet.

Die Erfindung gründet insbesondere auf der Erkenntnis, dass beim Wickelvorgang auf einem Wickelkörper mit nicht kreisrundem Querschnitt sich der Abstand zwischen dem Auflagepunkt des Wickelgutes auf dem Wickelkörper und dem Auflagepunkt des Wickelgutes auf einer Umlenkrolle bei der Rotation des Wickelkörpers verändert.

Die Veränderung des Abstandes zwischen den Auflagepunkten hat eine Veränderung der Wickelspannung zur Folge. Die Veränderung der Wickelspannung beim Wickeln führt zu erheblichen Qualitätseinbußen.

Eine erste Lösung ist der Ausgleich der freien Länge über eine Tänzerrolle, wobei die Tänzerrolle eine Position derart annimmt, dass die Wickelspannung ausgeglichen wird. Ein solcher passiver Ausgleich ist oft langsam.

Eine Tänzerrolle kann jedoch auch mit Hilfe eines Stellgliedes aktiv positioniert werden. Durch den aktiven Ausgleich der freien Länge und optional des unterschiedlichen Auflagepunktes des Wickelgutes auf der Umlenkrolle ist ein schneller und einfacher Ausgleich der Wickelspannung möglich.

Daher erfolgt im Rahmen der Erfindung der Ausgleich der Wickelspannung aktiv. Dazu wird ein Wickelgutspeicher derart eingestellt, dass die Kapazität desselben zum Ausgleich der Wickelspannung eingestellt wird.

Die Einstellung der Wickelspannung erfolgt vorteilhaft auf einen konstanten Wert. Je nach Anwendung kann die Wickelspannung auch auf einen nicht-konstanten Verlauf eingestellt werden.

Beispielhaft kann bei einem eckigen Wickelkörper die Wickelspannung bei der Umwicklung der jeweiligen Ecke auf einen höheren Wert eingestellt werden. Allgemein kann sich die Wickelspannung nach der Krümmung des Wickelkörpers am ersten Auflagepunkt orientieren.

Die Wickelspannung und somit die Einstellung der Einstelleinheit, insbesondere in Form von Parametern, wird während des Wickelvorgangs berechnet. Eine solche Berechnung während des Wickelvorgangs wird auch als online-Berechnung bezeichnet. Zur Berechnung der jeweiligen Einstellung dient eine Recheneinheit, wobei die Recheneinheit einer Steuereinrichtung zugeordnet ist. Die Steuereinrichtung dient zur Steuerung oder Regelung der Motoren und/oder der jeweiligen Stellglieder. Durch eine online-Berechnung der Parameter für die Einstelleinheit kann Zeit beim Einrichten der Wickelmaschine eingespart werden und systematische Fehler ausgeglichen werden, indem beispielhaft Eigenschaften des Wickelgutes bei der Berechnung berücksichtigt werden können.

Zur Einstellung der Wickelgutspannung ist darüber hinaus eine Wickelgutbremse mit einstellbarer Bremsleistung vorteilhaft. Hierbei wird das Wickelgut über eine Umlenkrolle geleitet, wobei die Umlenkrolle mit einem Servomotor gekoppelt ist und mit einer Einstellung der Drehgeschwindigkeit die Wickelspannung einstellbar ist.

Eine Wickelgutbremse kann vorteilhaft durch weitere Möglichkeiten der Einstellung der Wickelspannung ergänzt werden.

Ein Wickelgutspeicher weist eine Mehrzahl von Umlenkrollen auf, wobei das Wickelgut durch die Mehrzahl von Umlenkrollen auf einer, in der Länge veränderlichen Bahn gehalten wird. Durch eine Veränderung der Position zumindest einer der Umlenkrollen ist eine Einstellung der Länge der Bahn möglich.

Die Länge der Bahn des Wickelgutes entspricht der Kapazität des Wickelgutspeichers. Die Veränderung der Position der jeweiligen Umlenkrolle erfolgt durch ein Stellglied.

Ein Wickelgutspeicher kann zum Ausgleich von leichten Schwankungen der Wickelspannung mit einer Tänzerrolle kombiniert werden.

Ein variabler Wickelgutspeicher weist vorzugsweise eine Mehrzahl von Umlenkrollen auf, wobei der Abstand der jeweiligen Umlenkrollen mit Hilfe eines jeweiligen Stellgliedes verändert werden kann.

Eine Tänzerrolle kann sowohl zum Ausgleich der Wickelspannung als auch, im Zusammenspiel mit einem Geber, zur Bestimmung der Wickelspannung dienen.

Eine Tänzerrolle ist eine Umlenkrolle, deren Position in einer Richtung passiv oder mit Hilfe eines Stellgliedes aktiv eingestellt werden kann. Bevorzugt bestimmt ein Geber die Position der Tänzerrolle. Der Geber kann in Verbindung mit einer Federkonstruktion als Kraftgeber eingesetzt werden. Mit Hilfe des Gebers oder des Kraftgebers kann die Wickelspannung direkt bestimmt werden.

Zur Einstellung der Wickelspannung mit Hilfe der Tänzerrolle wird die Position der Tänzerrolle verändert, so dass die Länge zwischen der Tänzerrolle und den entsprechenden Umlenkrollen verändert wird.

Zur Bestimmung der Wickelspannung wird die Position der Tänzerrolle mit einem Geber bestimmt. Steigt die Wickelspannung, so ändert sich die Position der Tänzerrolle zu den entsprechenden Umlenkrollen hin und umgekehrt. Die Position wird mit dem Geber erfasst.

Der Geber kann als Positionsgeber ausgebildet sein. Bevorzugt ist der Geber als Kraftgeber ausgebildet. Der Kraftgeber bestimmt die Kraft, die auf die Tänzerrolle wirkt und bestimmt hierdurch die Wickelspannung. Durch die Ausgestaltung des Gebers als eine Kombination von Positionsgeber und Kraftgeber, kann eine Tänzerrolle sowohl zur Einstellung als auch zur Bestimmung der Wickelspannung eingesetzt werden.

Unter einem Kraftgeber wird ein Sensor zur Ermittlung der Kraft verstanden, die auf das Wickelgut wirkt. So kann der Kraftgeber beispielhaft zur Bestimmung der Position einer mit einer Feder in einer Position gehaltenen Umlenkrolle ausgebildet sein. Der Kraftgeber ist damit in der Lage, die Wickelspannung des Wickelgutes direkt zu bestimmen.

Eine Regeleinrichtung dient hier zur Regelung der Wickelspannung auf einen konstanten Wert oder auf eine vorgesehene Wickelspannung .

Als Eingang der Regeleinrichtung dient vorzugsweise ein Geber, der die momentane Wickelspannung bestimmt. Als weitere Eingangsgröße weist die Regeleinrichtung vorzugsweise die vorgesehene Wickelspannung auf. Die vorgesehene Wickelspannung kann ein konstanter Wert sein. Die Wickelspannung kann auch eine Funktion der Ausrichtung des Wickelkörpers sein. Die Wickelspannung wird dabei bevorzugt während des Wickelvorgangs berechnet. Die Berechnung der Einstellungen der Stellglieder und der Drehgeschwindigkeiten, insbesondere als Funktion der vorgesehenen Wickelspannung, erfolgt online.

Die Regeleinrichtung ist vorzugsweise als Proportional-Regelung (P-Regelung), als Proportional-Intergral-Regelung (PI-Regelung) oder als Proportional-Integral-Differential-Regelung (PID-Regelung) ausgeführt.

Bei einer vorteilhaften Ausgestaltung des Verfahrens ist die vorgesehene Wickelspannung konstant.

Die vorgesehene Wickelspannung wird vorzugsweise bei einer Batteriezellenfertigung und der Wickelung von Kondensatoren konstant gehalten. Unter "konstant" ist hierbei zu verstehen, dass die Wickelspannung, insbesondere an dem ersten Auflagepunkt - das ist der Auflagepunkt des Wickelgutes auf dem (insbesondere bereits bewickelten) Wickelkörper - während des Wickelvorgangs gleich bleibt.

Erfindungsgemäß wird, wie später ausgeführt, die Wickelspannung des Wickelgutes mit Hilfe eines variablen Wickelgutspeichers eingestellt. Der variable Wickelgutspeicher ist so eingestellt, dass die sich ändernde Länge zwischen dem ersten und dem zweiten Auflagepunkt ausgeglichen wird. Somit ist die Länge des Wickelgutes zwischen dem ersten Auflagepunkt und dem dritten Auflagepunkt konstant. Durch die konstante Länge des Wickelgutes zwischen dem ersten und dem dritten Auflagepunkt ist die Wickelspannung konstant.

Hierbei bezeichnet der erste Auflagepunkt den Auflagepunkt des Wickelgutes auf dem Wickelkörper. Weiter bezeichnet der zweite Auflagepunkt den Auflagepunkt des Wickelgutes auf der Umlenkrolle, von der das Wickelgut aus auf den Wickelkörper aufgewickelt wird. Der dritte Auflagepunkt kann der Auflagepunkt des Wickelgutes auf der Versorgungsrolle oder der Auflagepunkt des Wickelgutes auf einer Umlenkrolle zwischen der Versorgungsrolle und dem Wickelgutspeicher sein.

Die Wickelspannung wird konstant gehalten, indem der Abstand zwischen dem ersten und dem dritten Auflagepunkt konstant gehalten wird.

Hier wird der Abstand zwischen dem ersten und dem zweiten Auflagepunkt als freie Länge bezeichnet.

Bei einem Wickelkörper mit einem nicht kreisförmigen Querschnitt ist der Abstand zwischen dem ersten und dem zweiten Auflagepunkt nicht konstant, da er sich mit der Ausrichtung des Wickelkörpers verändert.

Die Veränderung des Abstandes zwischen dem ersten und dem zweiten Auflagepunkt wird ausgeglichen. Der Ausgleich erfolgt insbesondere durch
- die Veränderung der Kapazität des Wickelgutspeichers und darüber hinaus gegebenenfalls
- durch eine Veränderung der Position der Tänzerrolle.

Die Wickelspannung kann darüber hinaus durch eine Anpassung der Drehgeschwindigkeit des Wickelkörpers und/oder der Drehgeschwindigkeit der Versorgungsrolle konstant gehalten werden. So führt eine Reduktion der Drehgeschwindigkeit der Versorgungsrolle zu einer Erhöhung der Wickelspannung. Weiter führt eine Reduktion der Drehgeschwindigkeit des Wickelkörpers in der Regel zu einer Reduktion der Wickelspannung.

Erfindungsgemäß weist die Einstelleinheit ein variabler Wickelgutspeicher auf.

Bevorzugt ist die Einstelleinheit als variabler Wickelgutspeicher ausgebildet. Optional kann der Wickelgutspeicher auch eine Tänzerrolle umfassen.

Bei der Ausgestaltung dient der variable Wickelgutspeicher zur Einstellung der Wickelspannung. Erfindungsgemäß erfolgt die Einstellung der Wickelspannung des Wickelgutes durch eine Änderung der Kapazität des variablen Wickelspeichers.

Als variabler Wickelgutspeicher eignet sich eine Mehrzahl von Umlenkrollen, wobei das Wickelgut mäanderförmig die Mehrzahl von Umlenkrollen umläuft. Zur Einstellung der Kapazität des so aufgebauten Wickelgutspeichers kann die Position von einer oder von mehreren Umlenkrollen verändert werden.

Hierbei ist die Veränderung durch ein Stellglied ausführbar, wobei das Stellglied den Abstand von einer Umlenkrolle oder mehreren Umlenkrollen in Bezug zueinander verändert.

Durch die Veränderung der Kapazität des Wickelgutspeichers kann die Längenänderung der freien Länge ausgeglichen werden. So lässt sich die Wickelspannung konstant halten.

Insbesondere ist die Lage des zweiten Auflagepunkt auf der Umlenkrolle zu beachten.

Durch den Ausgleich der Länge des Wickelgutes mit Hilfe eines variablen Wickelgutspeichers ist eine einfache und wirksame Art und Weise, die Wickelspannung des Wickelgutes konstant zu halten.

Die freie Länge wird anhand von drei Komponenten berechnet:
Die Bahnlänge des Wickelgutes zwischen dem ersten und dem zweiten Auflagepunkt wird als freie Länge bezeichnet. Weiter relevant ist der Auflagepunkt des Wickelgutes auf der Umlenkrolle. Darüber hinaus kann das bereits auf dem Wickelkörper aufgewickelte Wickelgut beachtet werden. Durch die Berücksichtigung der drei Aspekte ist die auszugleichende freie Länge berechenbar.

Bei einer weiteren vorteilhaften Ausgestaltung des Verfahrens weist die Einstelleinheit zusätzlich eine einstellbare Wickelgutbremse auf. Eine Wickelgutbremse ist vorzugsweise als Umlenkrolle ausgeführt, die an einen Servomotor gekoppelt ist, wobei der Servomotor die Drehgeschwindigkeit der Umlenkrolle vorgibt. Bei einer Minderung der Drehgeschwindigkeit der Umlenkrolle wird die Wickelspannung erhöht.

Optional umfasst die Einstelleinheit zusätzlich eine Tänzerrolle.

Die Wickelgutbremse kann auch optional zur Einstellung der Wickelspannung dienen. Die Wickelgutbremse kann beispielhaft in Kombination eines Wickelgutspeichers und/oder der Tänzerrolle eingesetzt werden.

Erfindungsgemäß wird die Wickelspannung mit einer Regeleinrichtung auf die vorgesehene Wickelspannung eingestellt.

Die Regeleinrichtung weist einen Regelkreis auf. Der Regelkreis ist bevorzugt als P-Regler, PI-Regelkreis oder als PID-Regelkreis ausgebildet.

Eine Regeleinrichtung mit einem Regelkreis kann zur Regelung der Wickelspannung auf eine konstante oder auf die vorgegebene Wickelspannung dienen.

Die Regeleinrichtung regelt vorzugsweise die Position eines Stellgliedes. Das Stellglied dient zur Einstellung der Position der Tänzerrolle oder zur Einstellung der Kapazität des Wickelgutspeichers.

Bei einer weiteren vorteilhaften Ausgestaltung des Verfahrens ermittelt ein Geber, insbesondere ein Geber an einer Tänzerrolle, die Wickelspannung.

Der Geber ist bevorzugt als Kraftgeber und/oder als Positionsgeber ausgebildet. Ein Kraftgeber wird bei einer Tänzerrolle auch als Zugmessdose bezeichnet. Ein solcher Geber stellt die ermittelte Position und/oder die ermittelte Kraft für die Regeleinrichtung, insbesondere für den Regelkreis und/oder für die Steuereinrichtung bereit.

Der Geber kann die Kraft auch direkt durch Wechselwirkung des Gebers mit dem Wickelgut bestimmen.

Bei einer weiteren vorteilhaften Ausgestaltung des Verfahrens stellt die Einstelleinheit die Länge des Wickelgutes zwischen einem Auflagepunkt des Wickelgutes auf der Versorgungsrolle und dem Auflagepunkt des Wickelgutes auf dem Wickelkörper auf eine konstante Länge ein.

Die Einstelleinheit gleicht mit anderen Worten die Abweichung der Wickelspannung durch die Änderung der freien Länge und der Verschiebung des jeweiligen zweiten Auflagepunktes des Wickelgutes auf der Umlenkrolle aus. Die Änderung der freien Länge wird berechnet.

Die Änderung der freien Länge wird der Steuereinrichtung bereitgestellt.

Die freie Länge wird durch eine fortwährende Berechnung mit Hilfe geometrischer Zusammenhänge während des Wickelvorgangs berechnet. Eine Berechnung der freien Länge während des Wickelvorgangs wird als online-Berechnung bezeichnet.

Die Berechnung der freien Länge ist insbesondere vorteilhaft, weil bei einer experimentellen Bestimmung Messfehler auftreten können.

Erfindungsgemäß gleicht die Einstelleinheit, in Verbindung mit dem Wickelgutspeicher, eine Veränderung einer freien Länge aus.

Die Einstelleinheit dient zur Einstellung der Kapazität des Wickelgutspeichers. Der Wickelgutspeicher weist dafür zumindest eine Umlenkrolle auf, wobei die Einstelleinheit die Position der zumindest einen Umlenkrolle in Bezug zu einer weiteren Umlenkrolle verändert.

Durch die Veränderung der Position der Umlenkrollen des Wickelgutspeichers zueinander wird die Kapazität des Wickelgutspeichers verändert. Bei einem solchen Wickelgutspeicher durchläuft das Wickelgut den Wickelgutspeicher, wobei das Wickelgut von zumindest einer Umlenkrolle in seiner Ausbreitungsrichtung verändert wird.

Erfindungsgemäß wird als Parameter für die Einstelleinheit, die Stellung eines Stellgliedes der Einstelleinheit beim Wickeln berechnet.

Ein Parameter ist auch die freie Länge. Ein von der freien Länge und optional von der vorgesehenen Wickelspannung abhängiger Parameter ist die Einstellung für das jeweilige Stellglied bzw. ein sonstiger Parameter für die Einstelleinheit. Der Parameter kann bei der Berechnung auch mit zumindest einem gemessenen Parameter verglichen werden.

Die Wickelmaschine umfasst eine Aufnahmevorrichtung für den Wickelkörper, insbesondere für einen Wickelkörper mit einem nicht-kreisförmigen Querschnitt.

Weiter ist der Wickelmaschine eine Versorgungsrolle für das Wickelgut zugeordnet. Die Wickelmaschine weist eine weitere Aufnahmevorrichtung für die Versorgungsrolle auf.

Weiter umfasst die Wickelmaschine eine Einstelleinheit. Die Einstelleinheit weist einen variablen Wickelgutspeicher auf.

Zusätzlich kann die Einstelleinheit zur Einstellung der jeweiligen Drehgeschwindigkeit der Versorgungsrolle und/oder des Wickelkörpers vorgesehen sein.

Optional kann eine Wickelmaschine eine weitere Tänzerrolle aufweisen. Die Tänzerrolle kann zum Ausgleich der Wickelspannung und/oder in Verbindung mit einem Geber, zur Bestimmung der Wickelspannung vorgesehen sein.

Das Wickelgut verläuft von der Versorgungsrolle vorteilhaft über die optionale Tänzerrolle und durch die Einstelleinheit. Das Wickelgut wird nach Durchlauf der Tänzerrolle und nach Durchlauf der Einstelleinheit über eine Umlenkrolle dem Wickelkörper bereitgestellt.

Die Umlenkrolle vor dem Wickelkörper kann Teil der Einstelleinheit sein. Die Umlenkrolle ist vorteilhaft an einer festen Position angeordnet. Das Wickelgut verläuft über die Umlenkrolle, wobei das Wickelgut die Umlenkrolle bei einem zweiten Auflagepunkt verlässt. Der Auflagepunkt verändert sich mit der Ausrichtung des Wickelkörpers, insbesondere bei einem Wickelkörper mit einer nicht-kreisförmigen Querschnittsfläche.

Die Wickelmaschine weist optional eine Wickelgutbremse auf. Die Wickelgutbremse ist zur direkten Einstellung der Wickelspannung auf die vorgesehene Wickelspannung vorgesehen.

Die Versorgungsrolle und der Wickelkörper sind mit jeweils einem Antrieb gekoppelt. Der jeweilige Antrieb dient zur Drehung des Wickelkörpers oder der Versorgungsrolle. Die Versorgungsrolle weist eine zweite Drehgeschwindigkeit auf. Der Wickelkörper weist eine erste Drehgeschwindigkeit auf.

Die Drehgeschwindigkeiten werden von der Steuereinrichtung gesteuert oder geregelt.

Mit Hilfe der Drehgeschwindigkeit ist eine Einstellung oder eine Regelung der Wickelspannung möglich. Eine Absenkung der ersten Drehgeschwindigkeit, insbesondere in Bezug zur zweiten Drehgeschwindigkeit, hat meist eine Absenkung der Wickelspannung zur Folge.

Bevorzugt wird die Wickelspannung durch Regelung der jeweiligen Drehgeschwindigkeit eingestellt.

Beispielhaft führt ein ovaler oder rechteckiger Querschnitt eines Wickelkörpers zu einer periodischen Veränderung der Wickelspannung bei einer gleichmäßigen Geschwindigkeit des Wickelgutes. Die Wickelspannung ist dabei abhängig von der freien Länge. Bei einem Anstieg der freien Länge erhöht sich die Wickelspannung.

Zur Absenkung der Wickelspannung kann
- die erste Drehgeschwindigkeit (des Wickelkörpers) reduziert werden,
- der Wickelgutspeicher die Kapazität reduzieren, mit Hilfe eines Stellgliedes der Einstelleinheit
   und/oder
- die zweite Drehgeschwindigkeit (der Versorgungsrolle) erhöht werden.

Zur Einstellung der Wickelspannung mit vorstehenden Maßnahmen dient eine Steuereinrichtung. Der Steuereinrichtung ist eine Recheneinheit zugeordnet. Die Recheneinheit dient zur Berechnung der jeweiligen Drehgeschwindigkeit, zur Einstellung der Einstelleinheit und des Stellgliedes.

Im Folgenden wird die Erfindung anhand von Figuren näher beschrieben und erläutert.

Es zeigen
- FIG 1: eine Wickelmaschine,
- FIG 2: eine weitere Wickelmaschine,
- FIG 3: eine weitere Wickelmaschine,
- FIG 4: eine weitere Wickelmaschine sowie
- FIG 5: eine weitere Wickelmaschine.

**FIG 1** zeigt eine Wickelmaschine. Die Wickelmaschine weist eine Einstelleinheit EE auf. Die Einstelleinheit EE kann als Wickelgutbremse, als Wickelgutspeicher 5 und/oder als Tänzerrolle 3 ausgebildet sein. Weiter ist eine Steuereinrichtung SE gezeigt, wobei die Steuereinrichtung SE eine Recheneinheit RE und/oder eine Regeleinrichtung 9 umfasst. Die Steuereinrichtung SE dient zur Steuerung oder Regelung des Antriebs M für den Wickelkörper 1. Die Recheneinheit RE stellt die vorgesehene Wickelspannung F-soll bereit. Bevorzugt stellt die Recheneinheit RE die Einstellungen für ein jeweiliges Stellglied 3a, 5a und/oder die erste und zweite Drehgeschwindigkeit W1, W2 bereit. Anhand der vorstehenden Größen steuert oder regelt die Steuereinrichtung SE die Motoren M der Versorgungsrolle 4 und/oder des Wickelkörpers 1. Optional steuert oder regelt die Steuereinrichtung ein jeweiliges Stellglied 3a, 5a. Der Wickelkörper dreht sich beim Wickelvorgang mit einer ersten Drehgeschwindigkeit W1. Die erste Drehgeschwindigkeit W1 entspricht der ersten zeitlichen Ableitung der Ausrichtung a des Wickelkörpers 1. Der Wickelkörper 1 wird mit dem Wickelgut D umwickelt. Das Wickelgut D durchläuft die Wickelmaschine mit einer Geschwindigkeit v. Das Wickelgut D weist beim Wickelvorgang eine Wickelspannung F auf. Die Wickelspannung F wird mit Hilfe des Antriebs M des Wickelkörpers 1, mit Hilfe des Antriebs bzw. des Motors M für die Versorgungsrolle 4 auf eine vorgesehene Wickelspannung F_soll eingestellt. Die Versorgungsrolle weist eine zweite Drehgeschwindigkeit W2 auf.

Das Wickelgut D wird über eine Umlenkrolle 2 geführt. Das Wickelgut D wird von der Umlenkrolle 2 auf den Wickelkörper 1 gewickelt. Das Wickelgut D verlässt die Umlenkrolle 2 an einem zweiten Auflagepunkt P2. Das Wickelgut D berührt den Wickelkörper 1 beim ersten Auflagepunkt P1. Zwischen dem ersten Auflagepunkt P1 und dem zweiten Auflagepunkt P2 erstreckt sich die freie Länge x. Die freie Länge x entspricht der Länge des Wickelgutes D zwischen der Umlenkrolle 2 und dem Wickelkörper 1. Die freie Länge x ändert sich während des Wickelvorgangs periodisch. Darüber hinaus ändert sich der zweite Auflagepunkt P2 auf der Umlenkrolle 2 ebenso periodisch.

**FIG 2** zeigt eine weitere Wickelmaschine. Die Wickelmaschine weist eine Tänzerrolle 3 auf. Die Tänzerrolle 3 dient zum Ausgleich der Wickelspannung F des Wickelgutes D. Das Wickelgut D geht von der Versorgungsrolle 4 aus und durchläuft die Tänzerrolle 3. Über eine Umlenkrolle 2 wird das Wickelgut D auf den Wickelkörper 1 gewickelt.

Der Tänzerrolle 3 sind ein Geber und/oder ein Stellglied 3a zugeordnet. Der Geber ermittelt die Position d der Tänzerrolle 3. Der Geber kann auch als Kraftgeber ausgebildet sein und so unmittelbar die Wickelspannung ermitteln.

Bevorzugt wird mit Hilfe der Tänzerrolle 3 die Änderung der freien Länge x ausgeglichen, wobei die Tänzerrolle 3, z.B. mit Hilfe eines Stellgliedes 3a die Änderung der freien Länge x ausgleicht. Durch einen konstanten Abstand von einem ersten Auflagepunkt P1 und einem dritten Auflagepunkt P3 ist die Wickelspannung F auf einen konstanten Wert eingestellt. Der dritte Auflagepunkt P3 ist der Punkt, bei dem das Wickelgut D die Versorgungsrolle 4 verlässt. Der dritte Auflagepunkt P3 ist vorzugsweise auf der Versorgungsrolle 4 lokalisiert. Durch eine konstante Länge des Wickelgutes zwischen dem ersten Auflagepunkt P1 und dem dritten Auflagepunkt P3 ist die Wickelspannung ebenfalls konstant.

**FIG 3** zeigt eine weitere Wickelmaschine. Die Wickelmaschine umfasst einen Wickelkörper 1, eine Umlenkrolle 2, eine Tänzerrolle 3 und eine Versorgungsrolle 4. Die Geschwindigkeit des Wickelgutes D ist, insbesondere ausgehend von der Versorgungsrolle 4, konstant. Das Wickelgut D verläuft in der hier gezeigten Ausführung mit einer konstanten Geschwindigkeit v von der Versorgungsrolle 4. Das Wickelgut D durchläuft die freie Länge x mit einer nicht-konstanten Geschwindigkeit v (v≠const). Als Ausgleich der Geschwindigkeit v des Wickelgutes D dient die Tänzerrolle 3. Die zweite Drehgeschwindigkeit W2 der Versorgungsrolle 4 ist konstant. Insbesondere hängt die zweite Drehgeschwindigkeit W2 nicht von der jeweiligen Ausrichtung a (von 0° bis 360°) ab. Das heißt, dass die Geschwindigkeit v des Wickelgutes D, welches von der Versorgungsrolle 4 kommt, konstant ist.

Die Position d der Tänzerrolle 3 kann aktiv mit Hilfe des Stellgliedes 3a eingestellt werden.

Weiter ist die erste Drehgeschwindigkeit W1 nicht konstant, sondern weist einen periodischen Verlauf auf. Dies ist in dem jeweiligen Diagramm angezeigt. Der etwa periodische Verlauf der ersten Drehgeschwindigkeit W1, das ist die Drehgeschwindigkeit des Wickelkörpers 1, wird anhand der Form des nicht-kreisförmigen Querschnitts des Wickelkörpers 1 berechnet. Die periodische Variation der ersten Drehgeschwindigkeit W1 bei einer konstanten zweiten Drehgeschwindigkeit W2 der Versorgungsrolle führt zum Ausgleich der Wickelspannung F des Wickelgutes D beim Wickelvorgang.

Alternativ kann auch die Versorgungsrolle 4 mit einer periodischen Drehgeschwindigkeit W2 angetrieben werden. Dann kann die erste Drehgeschwindigkeit W1 auf einen konstanten Wert eingestellt werden.

Der Tänzerrolle 3 ist optional einem Stellglied 3a zugeordnet (nicht gezeigt). Durch das Stellglied 3a und die Tänzerrolle können minimale Schwankungen der Wickelspannung F ausgeglichen werden.

Zur Steuerung oder Regelung der ersten Drehgeschwindigkeit W1 dient bevorzugt eine Steuereinrichtung SE (nicht gezeigt).

**FIG 4** zeigt eine weitere Wickelmaschine. Die Wickelmaschine weist einen Wickelkörper 1 auf, der mit zwei Wickelgütern D bewickelt wird. Die erste Drehgeschwindigkeit W1 des Wickelkörpers 1 ist konstant.

Die Wickelmaschine weist jeweils eine Umlenkrolle 2 auf. Auf der jeweiligen Umlenkrolle 2 wird das jeweilige Wickelgut D auf den Wickelkörper 1 gelenkt.

Darüber hinaus ist für das jeweilige Wickelgut D jeweils eine Tänzerrolle 3 vorhanden. Der jeweiligen Tänzerrolle 3 ist jeweils ein Geber zur Bestimmung der jeweiligen Position d der jeweiligen Tänzerrolle 3 zugeordnet. Die Position d der jeweilige Tänzerrolle ist nahezu konstant. Optional (nicht gezeigt) ist die Tänzerrolle 3 jeweils mit einem Stellglied 3a ausgestattet.

Zum Ausgleich der jeweiligen Wickelspannung D des jeweiligen Wickelgutes D erfolgt eine Variation der jeweiligen zweiten Drehgeschwindigkeit W2. Die Variation der Wickelspannung F als Funktion der Ausrichtung a des Wickelkörpers 1 (oder der Versorgungsrolle 4) kann als vorgesehene Wickelspannung F-soll eingestellt sein.

Die Geschwindigkeit v des jeweiligen Wickelgutes D ist, ausgehend von der Versorgungsrolle 4, nicht konstant. Die Geschwindigkeit v des jeweiligen Wickelgutes D orientiert sich an der Ausrichtung a des Wickelkörpers 1.

**FIG 5** zeigt eine weitere Wickelmaschine. Die Wickelmaschine weist einen Wickelgutspeicher 5 und eine Tänzerrolle 3 auf. Die Tänzerrolle 3 und/oder der Wickelgutspeicher 5 bilden die Einstelleinheit EE. Die Einstelleinheit EE dient zur Einstellung der Wickelspannung F des Wickelgutes D. Die und/oder-Verknüpfung ist durch die gestrichelte Umrandung der jeweiligen Elemente 3, 5 angedeutet.

Die Wickelmaschine umfasst eine Steuereinrichtung SE. Die Steuereinrichtung SE weist eine Regeleinrichtung 9 auf. Die Regeleinrichtung 9 dient zur Regelung der Kapazität des Wickelgutspeichers 5. Die Kapazität des Wickelgutspeichers 5 wird mit einem Stellglied 5a eingestellt. Das Stellglied 5a verändert hierzu die Position d von einer Umlenkrolle des Wickelgutspeichers 5. Weiter können Kraftgeber die Wickelspannung F des Wickelgutes D bestimmen.

Ein analoger Aufbau der Einstelleinheit EE kann durch die Tänzerrolle 3 erfolgen. Die Tänzerrolle 3 kann mit einem Geber gekoppelt sein. Der Geber bestimmt über die Bestimmung der Position d der Tänzerrolle 3 die Wickelspannung F.

Die Wickelmaschine umfasst darüber hinaus eine Steuereinrichtung SE. Die Steuereinrichtung SE umfasst eine Recheneinheit RE und eine Regeleinrichtung 9. Die Regeleinrichtung 9 dient zur Regelung der Position des jeweiligen Stellgliedes 5a und/oder der Drehgeschwindigkeit W1, W2.

Die Steuereinrichtung SE weist weiter Eingänge für die Position d der jeweiligen Tänzerrolle 3 und/oder der Kapazität des Wickelgutspeichers 5 auf.

Die Steuereinrichtung SE dient dazu, die Wickelspannung auf eine vorgesehene Wickelspannung F, insbesondere auf eine konstante vorgesehene Wickelspannung F-soll, einzustellen. Die erste und zweite Drehgeschwindigkeit W1, W2 werden durch die Steuereinrichtung SE vorgegeben.

Bevorzugt sind die Drehgeschwindigkeiten W1, W2 konstant und der Ausgleich der Wickelspannung F erfolgt durch das jeweilige Stellglied 5a. Das Stellglied 5a wird hierbei derart eingestellt, dass die freie Länge x durch die Änderung der Kapazität des Wickelgutspeichers 5 ausgeglichen wird.

Zusammenfassend betrifft die Erfindung ein Verfahren zum Wickeln eines Wickelgutes D, und eine Wickelmaschine. Durch eine Einstelleinheit EE und gegebenenfalls zusätzlich durch eine Veränderung der jeweiligen Drehgeschwindigkeit W1, W2 eines Wickelkörpers 1 und/oder einer Versorgungsrolle 4 kann die Wickelspannung auf eine vorgesehene Wickelspannung F_soll, insbesondere eine konstante Wickelspannung F, eingestellt werden. Ein kennzeichnender Aspekt ist der Ausgleich der freien Länge x des Wickelgutes, wobei die freie Länge x der Abstand des ersten Auflagepunktes P1 des Wickelgutes auf dem Wickelkörper 1 und dem zweiten Auflagepunkt P2 des Wickelgutes auf einer Umlenkrolle 2 ist. Die Änderung der freien Länge wird hierbei durch die Einstelleinheit und gegebenenfalls zusätzlich durch eine Variation der jeweiligen Drehgeschwindigkeit W1, W2 ausgeglichen. Durch die Erfindung kann die Wickelspannung F beim Wickeln eines Wickelgutes D auf einen Wickelkörper einfach, schnell und genau eingestellt werden.

## Patentansprüche

1. Verfahren zum Wickeln eines Wickelgutes (D) auf einen Wickelkörper (1) mit nicht-kreisförmigem Querschnitt von einer Versorgungsrolle (4) auf den Wickelkörper (1) mit zumindest folgenden Verfahrensschritten:
- Bereitstellung des Wickelgutes (D) von der Versorgungsrolle (4),
- Aufwickeln des Wickelgutes (D) auf den Wickelkörper (1),
- wobei sich durch den nicht-kreisrunden Querschnitt des Wickelkörpers je Umdrehung des Wickelkörpers eine variable freie Länge ergibt, wobei es sich um die variable freie Länge des Wickelgutes zwischen den Auflagepunkten des Wickelgutes auf dem Wickelkörper und einer Umlenkrolle, von der aus das Wickelgut bewickelt wird, handelt,
- wobei die Wickelspannung (F) des Wickelgutes (D) auf eine vorgesehene Wickelspannung (F-soll) einstellbar ist,
- wobei die Wickelspannung (F) mit einer Regeleinrichtung (9) auf die vorgesehene Wickelspannung (F-soll) eingestellt wird, **dadurch gekennzeichnet, dass** die Wickelspannung (F) durch eine Einstelleinheit (EE) auf die vorgesehene Wickelspannung (F-soll) eingestellt wird, wobei die Einstelleinheit (EE) einen variablen Wickelgutspeicher (5) aufweist,
- wobei die Einstelleinheit (EE) in Verbindung mit dem Wickelgutspeicher (5) eine Veränderung der variablen freien Länge (x) je Umdrehung ausgleicht, wobei die Wickelspannung aktiv ausgeglichen wird, wobei der Wickelgutspeicher derart eingestellt wird, dass eine Kapazität desselben zum Ausgleich der Wickelspannung eingestellt wird,
- wobei die Änderung der freien Länge durch eine fortwährende Berechnung mit Hilfe geometrischer Zusammenhänge während des Wickelvorgangs berechnet wird und einer Steuereinrichtung bereitgestellt wird,
- wobei als ein Parameter für die Einstelleinheit (EE) zumindest eine Stellung eines Stellgliedes (3a, 5a) der Einstelleinheit beim Wickeln berechnet wird, wobei zur Berechnung einer jeweiligen Einstellung eine Recheneinheit dient, wobei die Recheneinheit und die Regeleinrichtung der Steuereinrichtung zugeordnet sind und die Steuereinrichtung zur Steuerung oder Regelung von Antrieben zur Drehung des Wickelkörpers und der Versorgungsrolle und zur Steuerung oder Regelung des Stellgliedes (3a, 5a) dient.

2. Verfahren nach Anspruch 1, wobei die vorgesehene Wickelspannung (F-soll) konstant ist.

3. Verfahren nach einem der vorangehenden Ansprüche, wobei die Einstelleinheit (EE) eine einstellbare Wickelgutbremse aufweist.

4. Verfahren nach einem der vorangehenden Ansprüche, wobei ein Geber, insbesondere ein Geber an einer Tänzerrolle (3) oder ein Kraftgeber, die Wickelspannung (F) ermittelt.

5. Verfahren nach einem der vorangehenden Ansprüche, wobei die Einstelleinheit (EE) die Länge des Wickelgutes (D) zwischen einem dritten Auflagepunkt (P3) des Wickelgutes (D) auf der Versorgungsrolle (4) und dem ersten Auflagepunkt (P1) des Wickelgutes (D) auf dem Wickelkörper (1) auf eine konstante Länge einstellt.

6. Verfahren zumindest nach Anspruch 1, wobei die Einstellung der Wickelspannung durch die Drehgeschwindigkeit des Wickelkörpers erfolgt.

7. Wickelmaschine, insbesondere zum Wickeln von Draht oder einer Folie, aufweisend
- eine Aufnahmevorrichtung für eine Versorgungsrolle (4) zur Bereitstellung des Wickelguts (D),
- eine weitere Aufnahmevorrichtung für einen Wickelkörper (1) mit nicht-kreisförmigem Querschnitt,
- eine Umlenkrolle, von der aus das Wickelgut bewickelt wird
- Antriebe (M) zur Drehung des Wickelkörpers und der Versorgungsrolle,
- eine Regeleinrichtung (9) zur Einstellung der Wickelspannung auf die vorgesehene Wickelspannung,
**dadurch gekennzeichnet, dass** die Wickelmaschine weiter aufweist:
- eine Einstelleinheit (EE) zur Einstellung der Wickelspannung auf eine vorgesehene Wickelspannung, wobei die Einstelleinheit (EE) einen variablen Wickelgutspeicher und ein Stellglied (3a, 5a) aufweist,
- eine Recheneinheit dienend zur Berechnung der jeweiligen Drehgeschwindigkeit, zur Einstellung der Einstelleinheit und des Stellgliedes,
- eine Steuereinrichtung (SE), die die Regeleinrichtung (9) und die Recheneinheit (RE) umfasst, wobei die Steuereinrichtung (SE) mit Hilfe von den Antrieben (M) und der Einstelleinheit (EE) zur Durchführung eines Verfahrens nach einem der Ansprüche 1, 2, 5 oder 6 ausgebildet ist.

8. Wickelmaschine gemäß Patentanspruch 7, zur Durchführung des Verfahrens nach Anspruch 3,
**dadurch gekennzeichnet, dass** die Einstelleinheit eine einstellbare Wickelgutbremse aufweist.

9. Wickelmaschine gemäß Patentanspruch 7 oder 8, zur Durchführung des Verfahrens nach Anspruch 4,
aufweisend
- einen Geber, der die Wickelspannung (F) ermittelt.

## Claims

1. Method for coiling a coiled product (D) onto a coil body (1) having a non-circular cross section, from a supply roll (4) onto the coil body (1), said method comprising at least the following method steps:
- providing the coiled product (D) from the supply roll (4); and
- winding the coiled product (D) onto the coil body (1),
- wherein a variable free length results from the non-circular cross section of the coil body per revolution of the coil body, wherein this is the variable free length of the coiled product between the bearing points of the coiled product on the coil body and a deflection roller proceeding from which the coiled product is coiled,
- wherein the coiling tension (F) of the coiled product (D) is adjustable to an envisaged coiling tension (F-nom),
- wherein the coiling tension (F) is set to the envisaged coiling tension (F-nom) by a regulator installation (9), **characterized in that** the coiling tension (F) is set to the envisaged coiling tension (F-nom) by a setting unit (EE), wherein the setting unit (EE) has a variable coiled-product accumulator (5),
- wherein the setting unit (EE) in conjunction with the coiled-product accumulator (5) equalizes a variation in the variable free length (x) per revolution, wherein the coiling tension is actively equalized, wherein the coiled-product accumulator is set in such a manner that a capacity of the latter is set for equalizing the coiling tension,
- wherein the alteration of the free length is calculated by a continuous calculation with the aid of geometrical correlations during the coiling procedure and provided to a control installation,
- wherein at least one position of an actuator (3a, 5a) of the setting unit is calculated as a parameter for the setting unit (EE) when coiling, wherein a computer unit serves for calculating a respective setting, wherein the computer unit and the regulator installation are assigned to the control installation, and the control installation serves for controlling or regulating drives for rotating the coil body and the supply roll, and for controlling or regulating the actuator (3a, 5a).

2. Method according to Claim 1, wherein the envisaged coiling tension (F-nom) is constant.

3. Method according to one of the preceding claims, wherein the setting unit (EE) has an adjustable coiled-product brake.

4. Method according to one of the preceding claims, wherein an encoder, in particular an encoder on a dancer roller (3), or a transducer, determines the coiling tension (F).

5. Method according to one of the preceding claims, wherein the setting unit (EE) between a third bearing point (P3) of the coiled product (D) on the supply roll (4) and the first bearing point (P1) of the coiled product (D) on the coil body (1) sets the length of the coiled product (D) to a constant length.

6. Method according to at least Claim 1, wherein the setting of the coiling tension is performed by the rotational speed of the coil body.

7. Coiling machine, in particular for coiling wire or a foil, having
- a receptacle device for a supply roll (4) for providing the coiled product (D),
- a further receptacle device for a coil body (1) with a non-circular cross section,
- a deflection roller proceeding from which the coiled product is coiled,
- drives (M) for rotating the coil body and the supply roll,
- a regulator installation (9) for setting the coiling tension to the envisaged coiling tension, **characterized in that** the coiling machine furthermore has:
- a setting unit (EE) for setting the coiling tension to an envisaged coiling tension, wherein the setting unit (EE) has a variable coiled-product accumulator and an actuator (3a, 5a),
- a computer unit serving for calculating the respective rotational speed, for setting the setting unit and the actuator,
- a control installation (SE) which comprises the regulator installation (9) and the computer unit (RE), wherein the control installation (SE) with the aid of the drives (M) and the setting unit (EE) is configured to carry out a method according to one of Claims 1, 2, 5 or 6.

8. Coiling machine according to Patent Claim 7, for carrying out the method according to Claim 3,
**characterized in that** the setting unit has an adjustable coiled-product brake.

9. Coiling machine according to Patent Claim 7 or 8, for carrying out the method according to Claim 4,
having
- an encoder which determines the coiling tension (F).

## Revendications

1. Procédé destiné à l'enroulement d'un produit à enrouler (D) sur un corps d'enroulement (1) avec une section transversale non circulaire par un rouleau d'approvisionnement (4) sur le corps d'enroulement (1) avec au moins les étapes de procédé suivantes :
- fourniture d'un produit à enrouler (D) par le rouleau d'approvisionnement (4),
- enroulement du produit à enrouler (D) sur le corps d'enroulement (1),
- dans lequel une longueur libre variable est générée par rotation du corps d'enroulement à travers la section transversale non circulaire du corps d'enroulement, dans lequel il s'agit de la longueur libre variable du produit à enrouler entre les points d'appui du produit à enrouler sur le corps d'enroulement et un rouleau de déviation, à partir duquel le produit à enrouler est enroulé,
- dans lequel la tension d'enroulement (F) du produit à enrouler (D) est réglable sur une tension d'enroulement prévue (F-soll),
- dans lequel la tension d'enroulement (F) est réglée avec un dispositif de régulation (9) sur la tension d'enroulement prévue (F-sol), **caractérisé en ce que**
- la tension d'enroulement (F) est réglée par le biais d'une unité de réglage (EE) sur la tension d'enroulement prévue (F-soll), dans lequel l'unité de réglage (EE) présente un réservoir de produits à enrouler variable (5),
- dans lequel l'unité de réglage (EE) en liaison avec le réservoir de produits à enrouler (5) compense une modification de la longueur libre variable (x) par rotation, dans lequel la tension d'enroulement est compensée activement, dans lequel le réservoir de produits à enrouler est réglé de telle sorte qu'une capacité de celui-ci destinée à la compensation de la tension d'enroulement est réglée,
- dans lequel la modification de la longueur libre est calculée par le biais d'un calcul continu à l'aide de contextes géométriques pendant le processus d'enroulement et est fournie à un dispositif de commande,
- dans lequel au moins une position d'un organe de réglage (3a, 5a) de l'unité de réglage est calculée lors de l'enroulement en tant que paramètre pour l'unité de réglage (EE), dans lequel une unité de calcul sert au calcul d'un réglage respectif, dans lequel l'unité de calcul et le dispositif de régulation sont associés au dispositif de commande et le dispositif de commande sert à la commande ou à la régulation d'entraînements destinés à la rotation du corps d'enroulement et du rouleau d'approvisionnement et destinés à la commande ou à la régulation de l'organe de réglage (3a, 5a).

2. Procédé selon la revendication 1, dans lequel la tension d'enroulement prévue (F-soll) est constante.

3. Procédé selon l'une des revendications précédentes, dans lequel l'unité de réglage (EE) présente un frein de produit à enrouler réglable.

4. Procédé selon l'une quelconque des revendications précédentes, dans lequel un capteur, en particulier un capteur au niveau d'un rouleau de tension (3) ou un capteur de force, détermine la tension d'enroulement (F).

5. Procédé selon l'une quelconque des revendications précédentes, dans lequel l'unité de réglage (EE) règle la longueur du produit à enrouler (D) entre un troisième point d'appui (P3) du produit à enrouler (D) sur le rouleau d'alimentation (4) et le premier point d'appui (P1) du produit à enrouler (D) sur le corps d'enroulement (1) sur une longueur constante.

6. Procédé selon au moins la revendication 1, dans lequel le réglage de la tension d'enroulement est effectué par le biais de la vitesse de rotation du corps d'enroulement.

7. Machine d'enroulement, destinée en particulier à l'enroulement d'un fil ou d'une feuille, présentant
- un dispositif de réception pour un rouleau d'approvisionnement (4) destiné à la fourniture du produit à enrouler (D),
- un dispositif de réception supplémentaire pour un corps d'enroulement (1) avec une section transversale non circulaire,
- un rouleau de déviation à partir duquel le produit à enrouler est enroulé,
- des entraînements (M) destinés à la rotation du corps d'enroulement et du rouleau d'alimentation,
- un dispositif de régulation (9) destiné au réglage de la tension d'enroulement sur la tension d'enroulement prévue,
**caractérisée en ce que** la machine d'enroulement présente en outre :
- une unité de réglage (EE) destinée au réglage de la tension d'enroulement sur une tension d'enroulement prévue, dans laquelle l'unité de réglage (EE) présente un réservoir de produits à enrouler variable et un organe de réglage (3a, 5a),
- une unité de calcul servant au calcul de la vitesse de rotation respective, au réglage de l'unité de réglage et de l'organe de réglage,
- un dispositif de commande (SE) qui comprend le dispositif de régulation (9) et l'unité de calcul (RE), dans laquelle le dispositif de commande (SE) est configuré à l'aide des entraînements (M) et de l'unité de réglage (EE) destinés à la mise en oeuvre d'un procédé selon l'une quelconque des revendications 1, 2, 5 ou 6.

8. Machine d'enroulement selon la revendication 7, destinée à la mise en oeuvre du procédé selon la revendication 3, **caractérisée en ce que** l'unité de réglage présente un frein de produit à enrouler réglable.

9. Machine d'enroulement selon la revendication 7 ou 8, destinée à la mise en oeuvre du procédé selon la revendication 4,
présentant
- un capteur qui détermine la tension d'enroulement (F).
